# NOUVEAU FASCICULE DE BREVET EUROPEEN

(11) **EP 0 519 812 B2**
(45) Date de publication et mention de la décision concernant l'opposition: **19.08.1998**
(45) Mention de la délivrance du brevet: 03.01.1996
(21) Numéro de dépôt: 92401682.7
(22) Date de dépôt: 17.06.1992
(51) Int. Cl.: H01R 17/12

(54) **Connecteur coaxial pour le raccordement d'un câble coaxial à une carte imprimée de circuit électronique**
Koaxialverbinder zum Verbinden eines Koaxialkabels mit einer elektronischen gedruckten Schaltung
Coaxial connector for connecting a coaxial cable to an electronic printed circuit

(30) Priorité: 17.06.1991 FR 9107370
(43) Date de publication de la demande: 23.12.1992
(62) Demande divisionnaire de: 95110136.9
(73) Titulaire: RADIALL Société anonyme dite:, 93116 Rosny sous Bois (FR)
(72) Inventeur: Ginet, Guy Alain, F-38500 Voiron (FR)
(74) Mandataire: Leszczynski, André

(56) Documents cités:
- EP-A- 0 041 023
- EP-A- 0 419 938
- DE-A- 2 255 135
- DE-A- 3 834 074
- US-A- 2 869 090
- US-A- 3 293 592
- US-A- 3 579 282
- US-A- 3 745 514
- US-A- 4 743 205
- US-A- 5 011 415

## Description

La présente invention est relative à un connecteur coaxial pour le raccordement d'un câble coaxial à une carte imprimée de circuit électronique.

La mise en place de composants sur des cartes imprimées de circuits électroniques a été pendant longtemps réalisée à l'aide de picots prévus sur les composants et qui s'insèrent dans des trous métallisés de la carte.

La fixation s'effectue par une opération de brasure à la bague permettant de fixer simultanément tous les composants à la carte.

Plus récemment, on a proposé de monter des composants sur des cartes imprimées de circuits électroniques par une technique dite "à montage en surface".

Dans ce cas, l'on ne prévoit pas de trous traversants dans la carte, sauf le cas échéant pour établir des liaisons électriques entre différentes couches de circuits prévues sur la carte, et les composants sont munis à leur partie arrière de pattes plates qui sont brasées sur des plots prévus à la surface de la carte.

Cette technique permet de miniaturiser les cartes et d'automatiser les opérations de montage des composants sur les cartes.

On a donc tout naturellement cherché à réaliser toutes sortes de composants miniaturisés, et notamment des connecteurs électriques, susceptibles d'être mis en place et fixés automatiquement sur des cartes imprimées, notamment par montage en surface.

Il est apparu que des problèmes se posent pour les connecteurs électriques destinés à relier un câble à la carte, notamment du fait que l'élément de connecteur monté sur la carte est amené à subir des contraintes mécaniques plus ou moins importantes lors des opérations d'accouplement et de désaccouplement, effectuées le plus souvent manuellement, avec l'élément de connecteur correspondant fixé au câble.

Dans le cas d'un montage en surface les efforts d'accouplement et de désaccouplement se transmettent de manière importante sur les brasures et les plots de la carte. Pour éviter une rupture de la liaison de l'élément de connecteur fixé à la carte, on ajoute, la plupart du temps, à cet élément de connecteur des moyens de fixation mécaniques sur la carte, notamment de type vis-écrou. Ceci empêche une miniaturisation aussi poussée qu'on l'aurait voulu du connecteur et introduit une étape de montage supplémentaire, de telle sorte que le connecteur ne peut être fixé sur la carte lors du montage et de la fixation automatiques des autres composants.

Or, dans les équipements modernes, il importe d'avoir des connecteurs, tels que des connecteurs coaxiaux, aussi miniaturisés que possible, aptes à être fabriqués en grande série de manière économique, et aptes à être mis en place et fixés de manière totalement automatique sur des cartes imprimées.

A titre d'application l'on peut citer les équipements de radiotéléponie mobiles portables tels que ceux de la nouvelle génération européenne GSM (Groupe Spécial Mobile) destinés à fonctionner à des fréquences de 900 MHz, et pour lesquels il importe de réaliser des connecteurs coaxiaux microminiatures pour assurer la liaison de câbles coaxiaux aux cartes imprimées de circuits électroniques dont sont munis les équipements. En outre le document EP-A- 419 938 décrit un connecteur selon le préambule de la revendication 1.

La présente invention se propose de réaliser un connecteur coaxial pour la raccordement d'un câble coaxial à une carte imprimée de circuit électronique, se prêtant à une très grande miniaturisation tout en pouvant être réalisé avec peu d'éléments par des techniques de fabrication simples, le connecteur selon l'invention se prêtant en outre à une mise en place et une fixation automatiques sur la carte en même temps que les autres composants du fait qu'il ne nécessite pas de moyens mécaniques supplémentaires de fixation.

Le connecteur coaxial selon l'invention comporte deux éléments de connecteur comprenant chacun un contact central, mâle et respectivement femelle, un contact de masse extérieur et un isolant entre le contact central et le contact de masse, lesdits éléments de connecteur comportant des moyens pour leur raccordement électrique,

des moyens pour leur fixation à l'extrémité d'un câble coaxial et respectivement sur une carte imprimée et des moyens de verrouillage par encliquetage coopérants, l'élément de connecteur destiné à être fixé à la carte imprimée étant agencé en embase cylindrique (1) comportant un contact de masse, muni d'un seul tenant à sa partie arrière de moyens (5) pour sa fixation à une carte imprimée et un contact central (9) disposé dans un trou central (8) d'un isolant tubulaire (6) et muni, également d'un seul tenant, à sa partie arrière, de moyens (12) pour sa fixation à ladite carte imprimée, et l'élément de connecteur destiné à être fixé au câble coaxial étant agencé en fiche (2) comportant une partie tubulaire (16) de raccordement à l'extrémité d'un câble coaxial et une partie tubulaire d'accouplement (15) comprenant une douille extérieure cylindrique formant contact de masse (22), et un contact central (26) comportant à sa partie arrière des moyens de raccordement (27) pour le conducteur central (17) du câble coaxial, et immobilisé dans un isolant tubulaire (23) retenu dans ladite douille extérieure (22), ledit connecteur étant caractérisé par le fait que le contact de masse de l'élément de connecteur agencé en embase (1) est une douille extérieure (3) radialement élastique sur une partie au moins de sa hauteur et autour de laquelle s'engage la douille extérieure cylindrique (22) de l'élément de connecteur agencé en fiche (2) et que lesdits contacts centraux des deux éléments de connecteur comportent lesdits moyens de verrouillage par encliquetage coopérants. De préférence, l'élément de connecteur destiné à être fixé àla carte imprimée et agencé en embase cylindrique, comporte un contact central femelle élastique, et l'autre élément de connecteur agencé en fiche et destiné à être fixé au câble coaxial, comporte un contact mâle en forme de broche, les moyens de verrouillage coopérants desdits contacts centraux étant constitués par un bourrelet intérieur du contact femelle apte à s'engager élastiquement dans une gorge de retenue prévue à la périphérie du contact mâle lors de l'engagement axial du contact mâle dans le contact femelle.

Dans un mode particulier de réalisation, le contact femelle est réalisé sous la forme d'une pièce de section sensiblement en forme de U retenue par sa partie arrière dans le trou central de l'isolant tubulaire dans lequel elle est montée, et dont les deux branches élastiques sont inclinées légèrement l'une vers l'autre en direction de leur extrémité libre, et comportent chacune une partie d'extrémité repliée vers l'intérieur en direction de l'autre branche. Les parties d'extrémité repliées des deux branches constituent le bourrelet intérieur de contact femelle apte às'engager dans la gorge de retenue périphérique du contact mâle correspondant.

Pour son raccordement et sa fixation à la carte imprimée, le contact femelle, dans ce mode de réalisation, comporte avantageusement à sa partie arrière une patte d'un seul tenant avec l'âme reliant les deux branches élastiques, ladite patte étant repliée à 90° vers l'extérieur par rapport à l'axe de l'élément de connecteur dans lequel est monté le contact femelle.

La douille extérieure formant contact de masse de l'élément de connecteur agencé en embase et destiné à être fixé à la carte imprimée comporte avantageusement, sur une partie de sa hauteur, au moins une languette élastique découpée faisant saillie radialement vers l'extérieur de ladite douille à l'état désassemblé du connecteur.

La ou les languettes élastiques sont comprimées radialement lors de la mise en place de la douille extérieure formant contact de masse de l'élément de connecteur complémentaire, ce qui assure un excellent contact électrique entre les contacts de masse des deux éléments de connecteur.

La douille extérieure formant contact de masse de l'élément de connecteur agencé en embase comporte avantageusement pour sa fixation et son raccordement à la carte imprimée une pluralité de pattes repliées vers l'extérieur par rapport à la douille extérieure dans le même plan à 90° par rapport à l'axe de ladite douille.

Ainsi, l'élément de connecteur agencé en embase et comportant les différentes pattes mentionnées ci-dessus prolongeant respectivement le contact central et le contact de masse peut être fixé en surface sur une carte imprimée de circuit électronique.

A cet effet, de façon conventionnelle on dépose par sérigraphie de la crème à braser sur les plots prévus sur la carte, on pose l'élément de connecteur agencé en embase ainsi que les autres composants à fixer sur la carte et on provoque la refusion de la crème à braser par chauffage infra-rouge ou en phase vapeur.

Pour un positionnement sans erreur de l'élément de connecteur agencé en embase, les pattes à braser, réalisées d'un seul tenant avec la douille extérieure formant contact de masse, sont de préférence différentes d'une patte prolongeant le contact élastique central. Ainsi par exemple la patte du contact central peut présenter des chanfreins d'extrémité.

L'élément de connecteur agencé en embase selon l'invention est ainsi avantageusement constitué de trois pièces seulement pouvant être fabriquées par des techniques simples. On peut selon l'invention réaliser dans des conditions économiques un élément de connecteur microminiature, c'est-à-dire dans la pratique pouvant présenter une hauteur de l'ordre de 2 mm.

En effet l'élément de connecteur agencé en embase comporte comme indiqué ci-dessus une douille extérieure qui peut être réalisée de façon économique par découpe et roulage d'une tôle, par exemple en alliage cuivreux, un isolant de forme simple qui peut être réalisé par moulage, et un contact central qui peut être réalisé par découpe et cambrage d'une tôle en alliage cuivreux.

L'autre élément de connecteur agencé en fiche et destiné à être monté à l'extrémité d'un câble coaxial, est de préférence de forme coudée et sa partie tubulaire de raccordement à l'extrémité du câble coaxial est disposée à angle droit par rapport à la partie tubulaire d'accouplement, et de préférence réalisée d'un seul tenant avec elle.

L'extrémité arrière de la douille extérieure de la partie d'accouplement est munie d'un élément d'obturation mis en place après réalisation du raccordement au câble coaxial, l'élément d'obturation étant, soit un couvercle rapporté, soit une partie rabattue de la paroi de la douille extérieure.

L'élément de connecteur agencé en fiche peut, de même que l'autre élément de connecteur, être réalisé en grande série par des procédés économiques.

Ainsi, l'élément de connecteur agencé en fiche peut être constitué de seulement trois pièces, à savoir un corps comportant la douille extérieure de la partie d'accouplement et la partie tubulaire de raccordement au câble, ce corps pouvant être réalisé par moulage notamment d'un alliage zinc/aluminium, un contact central réalisé par usinage et un isolant réalisé par moulage.

Dans le cas où ce n'est pas un élément de paroi qui est utilisé pour obturer l'extrémité arrière de la douille extérieure, l'élément de connecteur agencé en fiche comporte un couvercle en tant que quatrième pièce, le couvercle pouvant également être réalisé de manière simple et économique.

D'autres avantages et caractéristiques de l'invention apparaîtront à la lecture de la description suivante donnée d'un mode de réalisation nullement limitatif en se référant au dessin annexé dans lequel:
- la figure 1 est une vue en coupe des deux éléments constituant un connecteur coaxial selon l'invention avant leur accouplement,
- la figure 2 est une vue analogue à la figure 1 des deux éléments de connecteur en position accouplée,
- la figure 3 est une vue en perspective en coupe de l'élément de connecteur agencé en embase du connecteur des figures 1 et 2,
- la figure 4 est une vue en élévation de l'élément de connecteur de la figure 3,
- la figure 5 est une vue en coupe selon A-A de la figure 4,
- la figure 6 est une vue de dessus de l'élément de connecteur de la figure 4,
- la figure 7 est une vue en coupe selon B-B de la figure 6,
- la figure 8 est une vue de dessous de cet élément de connecteur, et
- la figure 9 est une vue en coupe d'une variante de l'autre élément de connecteur, agencé en fiche, du connecteur illustré aux figures 1 et 2.

Le connecteur selon l'invention comprend un élément de connecteur agencé en embase, désigné globalement par 1, destiné à être fixé à sa partie arrière sur une carte imprimée de circuit électronique (non représentée et un élément de connecteur, désigné globalement par 2 et agencé en fiche fixée à l'extrémité d'un câble coaxial, comme illustré aux figures 1 et 2.

On va maintenant décrire tout d'abord l'embase 1 en se référant plus particulièrement aux figures 3 à 8.

L'embase 1 comporte une douille métallique cylindrique 3 dans laquelle sont découpées deux languettes élastiques 4, s'étendant sur une partie de la hauteur de la douille et faisant radialement saillie de sa périphérie.

A sa partie arrière, la douille 3 se prolonge par trois pattes 5 cambrées dans le même plan à 90° vers l'extérieur par rapport à la douille 3.

A l'intérieur de la douille cylindrique 3 est logé un isolant tubulaire cylindrique 6 comportant un tronçon cylindrique avant 6a monté à ajustement serré dans la douille 3 et un tronçon arrière de plus grand diamètre 6b comportant trois encoches axiales 7 pour le passage des pattes 5.

A l'intérieur du trou central 8 de l'isolant 6, est monté un contact central femelle 9 qui, comme on le voit le mieux sur la figure 3, est constitué d'une pièce de section sensiblement en U comportant deux branches élastiques 10 reliées à leur partie arrière par une âme 11 prolongée par une patte 12 s'étendant radialement vers l'extérieur.

Comme on le voit sur les figures 6 et 8 l'extrémité de la patte 12 présente deux chanfreins d'extrémité 13 constituant des moyens de détrompage pour la distinguer des pattes 5 en vue d'un positionnement de l'embase sur la carte.

Les branches élastiques 10 sont dans leur partie arrière montées à ajustement serré dans le trou 8 de l'isolant 6 et sont inclinées l'une vers l'autre en direction de leur extrémité avant libre pour pouvoir s'écarter élastiquement lors de l'engagement d'un contact mâle correspondant.

Les extrémités 14 des branches 10 sont repliées en direction l'une de l'autre de manière à constituer un bourrelet intérieur.

Les pattes 5 et 12 sont destinées à être brasées par leur face d'extrémité sur des plots correspondants d'une carte imprimée de circuit électronique.

Du fait qu'une certaine distance axiale (e, figure 7) correspondant à la hauteur du tronçon 6b de l'isolant sépare l'extrémité arrière de la douille de contact de masse 3 de la patte 12 prolongeant le contact central, on assure un bon isolement électrique entre le contact de masse et le contact central.

On va maintenant décrire en se référant aux figures 1 et 2, l'élément de connecteur complémentaire agencé en fiche 2.

La fiche 2 comporte une partie tubulaire 15 d'accouplement à l'embase et une partie tubulaire 16 pour le raccordement d'un câble coaxial.

Dans l'exemple illustré, la fiche 2 est coudée et la partie de raccordement 16 s'étend à angle droit par rapport à la partie d'accouplement 15, ce qui permet une arrivée de câble coaxial parallèle à la carte imprimée.

Le câble coaxial comporte de manière conventionnelle un conducteur central 17 séparé par un isolant 18 d'une tresse 19 formant contact de masse et entourée par une gaine de protection extérieure 20.

La partie de raccordement 16 comporte un manchon tubulaire 21 au contact duquel est amenée l'extrémité dénudée du conducteur de masse 19 du câble pour y être fixée par brasure ou sertissage.

La partie d'accouplement 15 comporte une douille cylindrique 22 d'un seul tenant avec le manchon 21 et apte à s'engager sur la douille 3 de l'embase 1.

A l'intérieur de la douille 22 est engagé un isolant tubulaire 23 pourvu à sa périphérie d'une gorge 24 pour sa retenue sur un bourrelet interne 25 réalisé dans la paroi de la douille 22.

Un contact central 26 est logé dans la douille 22 en étant immobilisé dans l'isolant 23. Ce contact est cylindrique et comporte à son extrémité arrière une fente 27 dans laquelle s'engage l'extrémité dénudée du conducteur central 17 du câble pour y être immobilisé par brasure ou sertissage.

Le contact 26 comporte une partie en forme de harpon 28 pour son immobilisation dans l'isolant 23.

Le contact 26 comporte en outre une partie de tête effilée 29 apte à être introduite entre les branches 10 du contact femelle en écartant celles-ci.

La partie de tête 29 comporte une extrémité tronconique prolongée par une partie cylindrique elle-même raccordée par une courte partie de transition à une partie de diamètre réduit 30 qui réalise une gorge entre la partie d'extrémité 29 et la partie du contact 26 retenue dans l'isolant 23.

L'extrémité arrière de la douille 22 est, après fixation de la fiche sur le câble, obturée par un couvercle 31.

Dans la variante de réalisation illustrée à la figure 9, l'obturation de l'extrémité supérieure de la douille 22 s'effectue par rabattement d'un élément de paroi 32 réalisé d'un seul tenant avec la douille 22.

Lors de la réalisation de la connexion des deux éléments de connecteur 1 et 2, la partie de tête 29 du contact central 26 de la fiche 2 s'insère entre les branches 10 du contact central 9 de l'embase 1, écarte élastiquement ces branches qui, après passage de la tête, reviennent élastiquement de telle sorte que leurs extrémités recourbées 14 viennent s'engager par encliquetage dans la gorge 30 du contact 26.

On réalise ainsi, au niveau des contacts centraux des éléments de connecteur, un verrouillage par encliquetage. Un contact est simultanément réalisé entre les douilles extérieures respectives 22 de la fiche 2, et 3 de l'embase 1 par appui de la douille 22 sur les languettes élastiques 4 de la douille 3.

La conception des éléments de connecteur selon l'invention permet une séparation des deux éléments de connecteur sans exercer d'efforts notables sur l'embase qui pourraient provoquer une désolidarisation de celle-ci de la carte, en rendant ainsi inutile tout moyen mécanique de fixation de l'embase sur la carte. L'effort d'extraction peut être minimisé par une conformation appropriée des extrémités repliées 14 des branches 10 du contact central de l'embase et de la partie de transition sur le contact mâle 26 entre la partie d'extrémité 29 et la partie de diamètre réduit formant gorge de retenue 30. En particulier, l'élément de connecteur agencé en embase peut être muni d'autres moyens, tels que des picots pour sa fixation à la carte imprimée de circuit électronique.

## Revendications

1. Connecteur coaxial microminiature pour le raccordement d'un câble coaxial à une carte imprimée de circuit électronique comportant deux éléments de connecteur comprenant chacun un contact central mâle (26) et respectivement femelle (9) un contact de masse extérieur et un isolant (6, 23) entre le contact central et le contact de masse (3 22) lesdits éléments de connecteur comportant des moyens pour leur raccordement électrique des moyens pour leur fixation a l'extrémité d'un câble coaxial et respectivement sur une carte imprimée et des moyens de verrouillage par encliquetage coopérants (14, 30) l'élément de connecteur destiné à être fixé a la carte imprimée étant agencé en embase cylindrique (1) comportant un contact de masse muni d'un seul tenant à sa partie arriere de moyens (5) pour sa fixation à une carte

2. Connecteur coaxial selon la revendication 1, caractérisé par le fait que l'élément de connecteur agencé en embase cylindrique (1) comporte un contact central femelle élastique (9) et l'autre élément de connecteur agencé en fiche (2) comporte un contact mâle (26) en forme de broche, les moyens de verrouillage coopérants desdits contacts centraux étant constitués par un bourrelet intérieur (14) du contact femelle apte à s'engager élastiquement dans une gorge de retenue (30) prévue à la périphérie du contact mâle lors de l'engagement axial du contact mâle dans le contact femelle.

3. Connecteur coaxial selon la revendication 2, caractérisé par le fait que le contact femelle (9) est réalisé sous la forme d'une pièce de section sensiblement en forme de U retenue par sa partie arrière dans le trou central (8) de l'isolant tubulaire (6) dans lequel elle est montée, et dont les deux branches élastiques (10) sont inclinées légèrement l'une vers l'autre en direction de leur extrémité libre et comportent chacune une partie d'extrémité (14) repliée vers l'intérieur en direction de l'autre branche.

4. Connecteur coaxial selon la revendication 3, caractérisé par le fait que le contact femelle (9) comporte, à sa partie arrière, une patte (12), d'un seul tenant avec l'âme (11) reliant les deux branches élastiques (10), ladite patte étant repliée à 90° vers l'extérieur par rapport à l'axe de l'élément de connecteur dans lequel est monté ledit contact femelle.

5. Connecteur coaxial selon l'une quelconque des revendications 2 à 4, caractérisé par le fait que la douille extérieure (3) formant contact de masse de l'élément de connecteur agencé en embase (1) comporte sur une partie de sa hauteur au moins une languette élastique découpée (4) faisant radialement saillie vers l'extérieur de ladite douille (3).

6. Connecteur coaxial selon l'une quelconque des revendications 2 à 5, caractérisé par le fait que la douille extérieure formant contact de masse (3) de l'élément de connecteur agencé en embase (1) comporte pour sa fixation et son raccordement à la carte imprimée une pluralité de pattes (5) repliées vers l'extérieur par rapport à la douille extérieure dans le même plan à 90° par rapport à l'axe de ladite douille.

7. Connecteur coaxial selon la revendication 6, caractérisé par le fait que les pattes (5) réalisées d'un seul tenant avec la douille extérieure formant contact de masse (3) de l'élément de connecteur agencé en embase (1) sont différentes d'une patte (12) prolongeant le contact élastique central (9).

8. Connecteur coaxial selon la revendication 7, caractérisé par le fait que la patte (12) du contact central présente des chanfreins d'extrémité (13).

9. Connecteur coaxial selon l'une quelconque des revendications précédentes, caractérisé par le fait que l'élément de connecteur agencé en fiche (2) est de forme coudée et sa partie tubulaire (16) de raccordement à l'extrémité du câble coaxial est disposée à angle droit par rapport à la partie tubulaire d'accouplement (15) et est de préférence réalisée d'un seul tenant avec elle.

10. Connecteur coaxial selon la revendication 9, caractérisé par le fait que l'extrémité arrière de la douille extérieure (22) de la partie d'accouplement (15) est munie d'un élément d'obturation (31,32) mis en place après réalisation du raccordement au câble coaxial.

11. Connecteur coaxial selon la revendication 10, caractérisé par le fait que l'élément d'obturation est un couvercle rapporté (31).

12. Connecteur coaxial selon la revendication 10, caractérisé par le fait que l'élément d'obturation est une partie rabattue (32) de la paroi de la douille extérieure (22).

## Patentansprüche

1. Mikrominiatur Koaxial-Steckverbinder für den Anschluß eines Koaxialkabels an die Leiterplatte einer elektronischen Schaltung, bestehend aus zwei Steckverbinderteilen mit einem Mittelkontakt in Form eines stiftförmigen Steckers (26) und einer Steckbuchse (9), einem äußeren Massekontakt und einer Isolierung (6, 23) zwischen dem Mittelkontakt und dem Massekontakt (3, 22), wobei die besagten Steckverbinderteile Mittel zur Ausführung einer elektrisch leitenden Verbindung, Mittel für die Befestigung an ein Koaxialkabel-Endstück bzw. an eine Leiterplatte sowie wechselwirkende Mittel (14, 30) für eine Rastverriegelung aufweisen, wobei das für die Befestigung auf der Leiterplatte vorgesehene Steckverbinderteil als zylinderförmiger Sockel (1) ausgeführt ist, der einen Massekontakt, der im unteren Bereich mit in einem Stück ausgebildeten Teilen (5) für seine Befestigung auf der Leiterplatte versehen ist, und einen Mittelkontakt (9) umfaßt, der in einer zentralen Bohrung (8) einer ringförmigen Isolierung (6) angeordnet ist und der im hinteren Bereich ebenfalls mit Mitteln (12) für die Befestigung auf der besagten Leiterplatte versehen ist, wobei das zum Befestigen an dem Koaxialkabel vorgesehene Steckverbinderteil als Stecker (2) ausgeführt ist und ein röhrenförmiges Kupplungsteil (16) zum Einführen des Koaxialkabel-Endstücks sowie ein röhrenförmiges Steckteil (15) umfaßt, das eine zylinderförmigen Außenhülse (22), die als Massekontakt dient, sowie einen Mittelkontakt (26) aufweist, der in seinem hinteren Bereich mit Anschlußmitteln (27) für den Mittelleiter (17) des Koaxialkabels versehen ist und sich in fester Position innerhalb einer in der Außenhülse (22) gehaltenen ringförmigen Isolierung (23) befindet, **dadurch gekennzeichnet,** daß der Massenkontakt des als Sockel (1) ausgeführten Steckverbinderteils eine auf wenigstens einem Teil ihrer Höhe radial elastische Außenhülse (3) ist, um die die zylindrische Außenhülse (22) des als Stecker ausgeführten Steckverbinderteils (2) herumgreift, und daß die besagten Mittelkontakte der beiden Steckverbinderteile die besagten wechselwirkenden Mittel (14, 30) für eine Rastverriegelung aufweisen.

2. Koaxial-Steckverbinder nach Anspruch 1, **dadurch gekennzeichnet,** daß das als zylinderförmiger Sockel ausgeführte Steckverbinderteil (1) eine elastisch ausgeführte Mittelsteckbuchse (9) und das als Stecker ausgeführte andere Steckverbinderteil (2) einen stiftförmigen Stecker (26) aufweist, wobei die wechselwirkenden Verriegelungsmittel der besagten Mittelkontakte durch einen Innenkragen (14) der Steckbuchse gebildet werden, der sich beim axialen Zusammenfügen von Stecker und Steckbuchse elastisch in einen im Umfang des Steckers ausgeführten Haltenut (30) einfügen kann.

3. Koaxial-Steckverbinder nach Anspruch 2, **dadurch gekennzeichnet**, daß die Steckbuchse (9) in Form eines Teils mit einem im wesentlichen U-förmigen Querschnitt ausgeführt ist, das im hinteren Teil innerhalb der zentralen Bohrung (8) der ringförmigen Isolierung (6), in der dieser montiert ist, festgehalten wird, wobei die beiden elastischen Arme (10) an den frei stehenden Enden leicht aufeinander zulaufen und jeweils ein nach innen in Richtung des anderen Arms gebogenes Endstück (14) aufweisen.

4. Koaxial-Steckverbinder nach Anspruch 3, **dadurch gekennzeichnet,** daß die Steckbuchse (9) im hinteren Teil mit einer Lasche (12) ausgestattet ist, die mit dem die beiden elastischen Arme (10) verbindenden Steg (11) ein durchgängiges Teil bildet, wobei die besagte Lasche bezogen auf die Mittelachse des Steckverbinderteils, in dem sich die besagte Steckbuchse befindet, um 90° nach außen gebogen ist.

5. Koaxial-Steckverbinder nach einem der Ansprüche 2 bis 4, **dadurch gekennzeichnet**, daß die Außenhülse (3), welche den Massekontakt des als Sockel ausgeführten Steckverbinderteils (1) bildet, über einen Teil der Höhe dieses Sockels mindestens einen abgesetzten elastischen Steg (4) aufweist, der als ringförmiger Vorsprung um die besagte Außenhülse (3) verläuft.

6. Koaxial-Steckverbinder nach einem der Ansprüche 2 bis 5, **dadurch gekennzeichnet,** daß die Außenhülse (3), welche den Massekontakt des als Sockel ausgeführten Steckverbinderteils (1) bildet, für die Befestigung auf der Leiterplatte und den Anschluß an diese Leiterplatte über eine Reihe von Laschen (5) verfügt, die bezogen auf die Mittelachse der besagten Hülse um 90° nach außen, bezogen auf die Außenhülse der gleichen Ebene, gebogen sind.

7. Koaxial-Steckverbinder nach Anspruch 6, **dadurch gekennzeichnet,** daß die in einem Stück mit der den Massekontakt bildenden Außenhülse (3) des als Sockel ausgeführten Steckverbinderteils (1) gefertigten Laschen (5) sich um eine Lasche (12) unterscheiden, welche eine Verlängerung der elastischen Mittelsteckbuchse (9) darstellt.

8. Koaxial-Steckverbinder nach Anspruch 7, **dadurch gekennzeichnet,** daß die Lasche (12) des Mittelkontakts über abgeschrägte Ecken (13) verfügt.

9. Koaxial-Steckverbinder nach einem der vorstehenden Ansprüche, **dadurch gekennzeichnet,** daß das als Stecker (2) ausgeformte Steckverbinderteil eine Winkelform hat und sich das röhrenförmige Kupplungsteil (16) zum Einführen des Koaxialkabel-Endstücks im rechten Winkel zum röhrenförmigen Steckteil (15) befindet und beide Teile bevorzugt in einem Stück ausgeführt werden.

10. Koaxial-Steckverbinder nach Anspruch 9, **dadurch gekennzeichnet,** daß das hintere Ende der Außenhülse (22) des röhrenförmigen Steckteils (15) mit einem Verschlußteil (31, 32) ausgestattet ist, das nach Ausführung des Anschlusses des Koaxialkabels eingesetzt wird.

11. Koaxial-Steckverbinder nach Anspruch 10, **dadurch gekennzeichnet,** daß das Verschlußteil eine eingesetzte Kappe (31) ist.

12. Koaxial-Steckverbinder nach Anspruch 10, **dadurch gekennzeichnet,** daß das Verschlußteil ein umgeklapptes Teil (32) der Wandung der Außenhülse (22) ist.

## Claims

1. Microminiature Coaxial connector for connection of a coaxial cable to an electronic printed circuit board comprising two connector elements each comprising a central contact, male (26) and female (19) respectively, an outer earth contact and an insulator (6,23) between the central contact and the earth contact (3,22), the said connector elements comprising means for their electrical connection, means for their attachment to the end of a coaxial cable and to a printed circuit board respectively and interlocking means by cooperating catches (14,30), the connector element intended to be attached to the printed circuit board being arranged in a cylindrical socket (1) comprising an earth contact, fitted with means (5) integral with its rear part for attaching to a printed circuit board and a central contact (9) arranged in a central hole (8) of a tubular insulator (6) and fitted, also integral with its rear part, with means (12) for attaching it to the printed circuit board, and the connector element intended to be attached to the coaxial cable being arranged in a plug (2) comprising a tubular part (16) for connection to the end of a coaxial cable and a tubular coupling part (15) comprising an outer cylindrical pin forming an earth contact (22), and a central contact (26) comprising on its rear part means of connection (27) for the central conductor (17) of the coaxial cable, and fastened in a tubular insulator (23) retained in the said outer pin (22), characterized in that the earth contact of the connector element arranged in the socket (1) is an outer pin (3) radially elastic on at least part of its height and around which is engaged the cylindrical outer pin (22) of the connector element arranged in the plug (2), and that the said central contacts of the two connector elements comprise the said interlocking means by cooperating catches (14, 30).

2. Coaxial connector according to claim 1, characterized in that the connector element arranged in the cylindrical socket (1) comprises an elastic female central contact (9) and the other connector element arranged in the plug (2) comprises a male contact (26) in the form of a pin, the cooperating interlocking means of the said central contacts being constituted by an internal collar (14) of the female contact capable of engaging elastically in a retaining groove (30) arranged in the periphery of the male contact during axial engagement of the male contact in the female contact.

3. Coaxial connector according to claim 2, characterized in that the female contact (9) takes the form of a part of essentially U-shaped section retained by its rear part in the central hole (8) of the tubular insulator (6) in which it is mounted, and the two elastic branches of which (10) are slightly inclined towards each other in the direction of their free end and each comprise an end part (14) folded towards the inside in the direction of the other branch.

4. Coaxial connector according to claim 3, characterized in that the female contact (9) comprises, on its rear part, a tab (12) integral with the core (11) linking the two elastic branches (10), the said tab being folded at 90° to the outside in relation to the axis of the connector element in which is mounted the said female contact.

5. Coaxial connector according to any of claims 2 to 4, characterized in that the outer pin (3) forming the earth contact of the connector element arranged in the socket (1) comprises on at least part of its height a cut-out elastic tongue (4) forming a radial projection towards the outside of the said pin (3).

6. Coaxial connector according to any of claims 2 to 5, characterized in that the outer pin forming the earth contact (3) of the connector element arranged in the socket (1) comprises, for attachment and connection to the printed circuit board, a plurality of tabs (5) folded to the outside in relation to the outer pin in the same plane at 90° in relation to the axis of the said pin.

7. Coaxial connector according to claim 6, characterized in that the tabs (5) integral with the outer pin forming the earth contact (3) of the connector element arranged in the socket (1) are different from a tab (12) extending the central elastic contact (9).

8. Coaxial connector according to claim 7, characterized in that the tab (12) of the central contact has tip chamfers (13).

9. Coaxial connector according to any of the preceding claims, characterized in that the connector element arranged in the plug (2) is curved in shape and its tubular part (16) for connection to the end of the coaxial cable is arranged at a right angle in relation to the tubular part of the coupling (15) and is preferably produced integral with this.

10. Coaxial connector according to claim 9, characterized in that the rear end of the outer pin (22) of the coupling part (15) is fitted with a sealing element (31, 32) installed after achievement of the connection with the coaxial cable.

11. Coaxial connector according to claim 10, characterized in that the sealing element is an attached cover (31).

12. Coaxial connector according to claim 10, characterized in that the sealing element is a folded part (32) of the wall of the outer pin (22).
